# EUROPÄISCHE PATENTSCHRIFT

(11) **EP 0 579 938 B1**
(45) Veröffentlichungstag und Bekanntmachung des Hinweises auf die Patenterteilung: **26.07.2000**
(21) Anmeldenummer: 93108902.3
(22) Anmeldetag: 03.06.1993
(51) Int. Cl.: D03D 11/02, D03D 1/00, D03D 47/02

(54) **Verfahren zur Herstellung eines Gurtbandes und in diesem Verfahren hergestelltes Gurtband**
Belt manufacturing method and belt produced by this method
Procédé de fabrication d'une sangle et sangle obtenue par ce procédé

(30) Priorität: 04.07.1992 DE 4222083
(43) Veröffentlichungstag der Anmeldung: 26.01.1994
(73) Patentinhaber: CARL STAHL GmbH & Co. KG., W-89542 Herbrechtingen (DE)
(72) Erfinder: Brielmann, Roland, W-7922 Herbrechtingen-Bissingen (DE)
(74) Vertreter: Lorenz, Werner, Dipl.-Ing.

(56) Entgegenhaltungen:
- EP-A- 0 163 778
- DE-A- 2 508 728
- DE-A- 3 330 900
- DE-A- 4 009 455
- FR-A- 1 575 086
- FR-A- 2 286 664
- FR-A- 2 388 908
- GB-A- 1 413 200
- US-A- 1 622 542
- US-A- 4 004 616
- US-A- 4 228 829

## Beschreibung

Die Erfindung betrifft ein Verfahren zur Herstellung eines Gurtbandes mit zwei gleichen Webkanten, nach der im Oberbegriff von Anspruch 1 näher definierten Art.

Aus der DE-OS 40 09 455, die als nächstliegender Stand der Technik angesehen wird, ist es bekannt für die Herstellung eines Gurtbandes Nadelbandwebmaschinen mit zwei gegenläufig arbeitenden Schußfadeneintragsnadeln zu verwenden, wobei die beiden Schußfäden durch ein aus den Kettfäden des Mittelteiles des Gurtbandes gebildetes gemeinsames Hauptfach und an beiderseits des Mittelteiles angeordneten Randbereichen jeweils wechselweise durch ein aus den Randkettfäden gebildetes Teilhubfach geführt werden und wobei aber lediglich die Köpfe von mit den Randteilkettfäden abbindenden Schußschlaufen durch eine außen am Randteil liegende, mittels eines Hilfsfadens gebildete Maschenreihe gesichert sind, während die Köpfe von mit den Kettfäden des Mittelteiles des Gurtbandes abbindenden Schußschlaufen durch eine am Rand des Mittelteiles liegende, mittels eines zweiten Hilfsfadens gebildete Maschenreihe gesichert sind.

Eine solche Gestaltung eines Gurtbandes ermöglicht zwar den Einsatz mit gegenläufig arbeitenden Schußfadeneintragsnadeln ausgestatteter Maschinen und damit eine hohe Webgeschwindigkeit bei halber Eintragsleistung einer Schußfadeneintragsnadel, ist aber grundsätzlich nicht zur Erzeugung gleicher Webkanten und insbesondere nicht zur Erzeugung von gleichartig ausgebildeten Hohlkanten an beiden Längsrändern eines Gurtbandes geeignet. Es ist bei diesem Verfahren weiterhin bekannt, daß mit/oder ohne Hilfsfaden das Gurtband in Längsrichtung beidseitig mit einer Maschenkante endet.

Diese Art von Gurtbändern besitzen somit keine besondere Kantenausbildung, wobei durch den Maschenabschluß außen die Gefahr der Beschädigung während des Gebrauches insbesondere durch Scheuerung besteht.

Weiterhin ist es aus der EP-PS 21 104 bekannt Gurtbänder mit beidseitig angeordneten Hohlkanten, deren eine einlagige Kante durch eine, mittels eines Hilfsfadens erzeugte Maschenreihe durch Beizug zu einer Hohlkante geschlossen wird und deren andere einlagige Kante mittels eines Verbinderfadens durch Beizug zu einer Hohlkante geschlossen wird, wozu aber Nadelbandwebmaschinen mit zwei gleichläufig arbeitenden Schußfadeneintragsnadeln verwendet werden, wodurch ebenfalls keine symmetrische Kantenherstellung möglich ist.

Beiden bekannten Verfahren zur Herstellung von Gurtbändern gemeinsam ist, daß bezüglich der Kantenherstellung und der Kantenausbildung eine gewisse Asymmetrie des Gurtbandes entsteht, die trotz aller Bemühungen hinsichtlich der Materialwahl bzw. der Materialdickenbemessung, über die gesamte Gurtbandbreite hin gesehen, zu Problemen im Gewebe und während der Fertigung führen muß, welche sich zunächst beim Weben, insbesondere aber bei einer erforderlichen nachfolgenden Wärmebehandlung des Gurtbandes dahingehend auswirkt, daß sich das Gurtband verziehen kann, d.h. daß einer der beiden Längsränder durch die asymmetrische Herstellung des Gurtbandes eine größere Längenausdehnung erfährt als der andere Längsrand.

Für anspruchsvollere Anwendungen, insbesondere Anwendungen bei denen das Gurtband über Umlenkungen oder Aufrollwalzen oder dergleichen laufen muß, wie es insbesondere für Sicherheitsgurte in Verkehrsmitteln markant ist, sind krumme Gurtbänder unbrauchbar, weshalb sich bei Verwendung der bekannten Herstellungsverfahren bzw. Gurtbandausbiidungen im Rahmen der Herstellung von Gurtbändern für anspruchsvollere Anwendungen Probleme ergeben.

Ein allen bekannten Gurtbändern, insbesondere Gurtbändern für Sicherheitsgurte, anhaftender weiterer Nachteil besteht ferner darin, daß insbesondere eine einmalige Überdehnung des Gurtbandes nachträglich nicht ohne weiteres erkennbar ist, so daß die Gefahr besteht, daß ein bereits überdehntes Gurtband weiter benutzt wird, obwohl es infolge der vorausgegangenen Überdehnung nicht mehr den Anforderungen entsprechen kann.

Der Erfindung liegt daher die Aufgabe zugrunde eine Verfahrensweise zur Herstellung eines, vor allem auch als Sicherheitsgurt in Verkehrsmitteln einsetzbaren, mit zwei echten gleichen Webkanten versehenen Gurtbandes dahingehend zu verbessern, daß bei wirtschaftlicher Herstellung und größtmöglicher Schonung des Materials beidseitig gleichermaßen schöne runde Kanten erzielt werden und ein Krummwerden des Bandes beim Weben und insbesondere im Verlaufe einer nachfolgenden Wärmebehandlung weitgehendst vermieden wird, sowie auch noch eine Anzeige für eine einmalige Überschreitung einer vorgegebenen, zulässigen Dehnung erzielt wird.

Diese Aufgabe wird erfindungsgemäß mit den Merkmalen des unabhängigen Anspruchs 1 gelöst.

Gegenüber den bekannten Verfahren zur Herstellung von Gurtbändern, bei denen zum einen die Ausbildung von beidseitig gleichen echten Hohlkanten nicht möglich ist und zum anderen lediglich die eine Kante als echte Webkante mit oder ohne Hohlkante ausgebildet werden kann, während die andere Kante durch eine Maschenreihe abgeschlossen wird, woraus sich ergibt, daß die eine Kante durch einen höheren Zug des Schußfaden, Beizug genannt, als die andere Kante hergestellt wird, woraus sich unterschiedliche Zugkräfte auf die Kett- bzw. Kantenfäden ergeben, vermeidet das erfindungsgemäße Verfahren den unterschiedlichen Beizug auf die beiden Kanten, insbesondere die auf die äußeren Kett- bzw. Kantenfäden wirkende Schußspannung. Als besonderer Vorteil des erfindungsgemäßen Verfahrens wird bei symmetrischen Kanten, insbesondere Hohlkanten, insbesondere einlagige Kanten, welche mittels eines Schließfadens jeweils zur Hohlkante geschlossen wird erreicht, daß unter anderem Kapillarbrüche, unterschiedliche Längskraftaufnahme an den Gurtkanten, dadurch hervorgerufene Breitenschwankungen des Gurtbandes und das Verziehen des Gurtbandes durch den gleichartigen Beizug der beiden Gurtkanten weitgehendst vermieden wird, wodurch eine erhebliche Fehlerreduzierung beim Weben erreicht wird.

Je nach den beabsichtigten Verwendungen und Einsatzbedingungen des Gurtbandes kann die eine oder andere von unterschiedlichen Ausgestaltungen zum einen des erfindungsgemäßen Verfahrens und zum anderen des Gurtbandes selbst mehr vorteilhaft sein. Im Rahmen der Erfindung ist daher vorgesehen, daß die beiden Kanten des Gurtbandes entweder als Hohlkanten gewebt oder aber jeweils als einlagige Kanten gewebt und mittels je eines Schließfadens zur Hohlkante geschlossen werden.

Hand in Hand mit den unterschiedlichen entsprechend den bei dessen bestimmungsgemäßen Einsatz an das Gurtband gestellten Anforderungen einzusetzenden Verfahrensweisen zu seiner Herstellung, als auch den daraus resultierenden unterschiedlichen Ausgestaltungen des Gurtbandes selbst sieht die Erfindung auch variable Anordnungen der die optische Erscheinungsform des Gurtbandes beeinflussenden Einlage vor, dahingehend, eine solche in wenigstens einer, vorzugsweise jedoch in jeder der beiden Kanten des Gurtbandes angeordnet werden kann, wobei eine bevorzugte Ausgestaltungsform weiterhin vorsieht, daß eine die optische Erscheinungsform des Gurtbandes beeinflussende Einlage in wenigstens einer, vorzugsweise jedoch in jeder der beiden als Hohlkanten ausgebildeten Kanten einliegend angeordnet wird.

Neben oder zusätzlich zu einer Verwendung der die optische Erscheinungsform des Gurtbandes beeinflussenden Einlage zur Gestaltung der Kanten des Gurtbandes kann im Rahmen der Erfindung auch vorgesehen sein, daß die Einlage zur Veränderung der optischen Erscheinungsform des Gurtbandes dessen Aussehen in Abhängigkeit von seinem Zustand, beispielsweise einer vorausgegangenen Dehnung, verändert.

Hierzu kann es unter Umständen genügen, daß die Einlage aus lediglich einem Kettfaden besteht, und daß die aus wenigstens einem Kettfaden bestehende Einlage in dessen Längsmitte oder, je nach dem bei dessen bestimmungsgemäßen Einsatz innerhalb des Gurtbandes auftretenden Kräfteverlauf, auch zu diesem außermittig im Mittelteil des Gurtbandes angeordnet und für die wenigstens einen Kettfaden umfassende Einlage ein Faden aus einem nicht-tragenden, gegenüber dem Material der tragenden Bereiche des Gurtbandes eine geringere Dehungsfähigkeit bei entsprechender Anforderung auch Festigkeit aufweisenden Material verwendet wird.

Weitere Gestaltungsformen der Erfindung ergeben sich dann auch noch daraus, daß für die wenigstens einen Kettfaden umfassende Einlage ein Faden aus einem gegenüber dem Material der tragenden Bereiche des Gurtbandes unterschiedlichen oder ein Faden aus einem zum Material der tragenden Bereiche des Gurtbandes gleichen oder gleichartigen Material bestehenden Fäden der Einlage durch eine Vorbehandlung verändert wird.

Vorteilhafterweise kann im Rahmen des erfindungsgemäßen Verfahrens dabei weiterhin vorgesehen sein, daß die aus wenigstens einem Kettfaden bestehende Einlage durch entsprechende Steuerung, insbesondere in einem der Webfächer mitlaufend, teilweise an die Gurtbandoberfläche tretend angeordnet wird. In diesem Falle ist dann vorteilhafterweise weiterhin vorgesehen, daß für die wenigstens einen Kettfaden umfassende Einlage ein Faden mit einer Farbe des Materials der tragenden Bereiche des Gurtbandes unterschiedlichen Farbe verwendet wird.

Unabhängig von der für die jeweilige Verwendung des Gurtbandes gewählten Ausführungsform des erfindungsgemäßen Verfahrens bringt das Arbeiten mit zwei gegenläufigen Schußfadeneintragsnadeln in an sich bekannter Weise die Vorteile einer hohe Webgeschwindigkeit bei halber Eintragsleistung jeder der beiden Schußfadeneintragsnadeln mit sich und gewährleistet daher trotz hoher Webgeschwindigkeit eine schonende Materialbehandlung. Die Verwendung wenigstens zweier Webfächer sowohl für die Bandmitte als auch für jede der beiden Kanten des Gurtbandes ergibt in Verbindung mit dem Schußfadeneintrag in die Webfächer jeder der beiden Kanten mittels lediglich einer der beiden Schußfadeneintragsnadeln eine vollsymmetrische Ausbildung des Gurtbandes insgesamt, wodurch ein Krummwerden bei der nachfolgenden Wärmebehandlung mehr oder minder ausgeschlossen ist.

Die symmetrische Ausbildung wird weiter dadurch ergänzt, daß gleichzeitig auch ein eigener Schließfaden für jede der beiden Kanten gegebenen falls auch Hilfsfäden verwebt und die Maschenreihe des/der Hilfsfaden nach Umschlagen des Hohlkanten bildenden Randbereiches entlang der Ränder des Mittelteiles verlegt wird, womit ferner der weitere Vorteil verbunden ist, daß bei bevorzugter Verwendung eines dünnen Hilfsfadens entlang beider Kanten des Gurtbandes auch die durch den Hilfsfaden gebildete Maschenreihe im Gewebe verschwindet, wobei den Schließfäden die Aufgabe des Schließens der Randteile zukommt. Durch die Anwendung gleicher Verfahrenstechniken bzw. Webtechniken, insbesondere durch die beidseitig gleiche Ausbildung der Kanten mittels jeweils eines Schließfadens und jeweils einer Maschenraupe wird an beiden Seiten des Gurtbandes ein absolut gleiches Aussehen erreicht und werden dabei gleichzeitig auch gleiche Fadenspannungsverhältnisse (Beizüge) erreicht, wodurch eine Vielzahl von Webfehlern vermieden wird.

Beim Weben eines gemäß den bevorzugten Verwirklichungsformen der Erfindung mit einer in Kettrichtung verlaufenden Einlage ausgestatteten Gurtbandes auf einer mit zwei in übereinanderliegenden Ebenen und gegenläufig bewegten Schußfadeneintragsnadeln arbeitenden Webmaschine wird für die Schußfadeneintragsnadeln ein Webfach gebildet getrennt durch die Einlage in einem zusätzlichen Mittelfach mit unveränderlicher, jedoch auch steuerbaren Höhenlage geführt.

Bei Gurtbändern mit lediglich in den Hohlkanten angeordneten Einlagen können für jede der beiden Hohlkanten wenigstens zwei Webfächer und ein Mittelfach mit unveränderlicher, jedoch auch veränderlicher Höhenlage, in welchem die Einlage geführt ist, gebildet werden, wobei der Schußfaden jeweils mittels einer der beiden Schußfadeneintragsnadeln durch die Fächer lediglich der einen von zwei Kanten des Gurtbandes getragen wird.

In einer weiteren Ausführungsform können mittels der Ausstattung des Gurtbandes mit einer Einlage bei Anwendung des gleichen Webverfahrens je nach Art und Anordnung der Einlage vorteilhafte Wirkungen unterschiedlicher Art erreicht werden.

Bei der Herstellung von Gurtbändern für Sicherheitsgurte, wie sie vornehmlich in nicht schienengebundenen Verkehrsmitteln, wie Fahr- oder Flugzeugen, Verwendung finden kann mittels einer in die Hohlkanten des Gurtbandes eingelegten, lediglich eine Art Füllmaterial darstellenden Einlage zunächst beidseitig eine schöne runde Kantenausbildung erreicht werden, welche nicht zuletzt auch ein Verziehen des Gurtbandes, beim Weben und insbesondere während einer notwendigen Wärmebehandlung verhindert. Da eine nicht tragende Einlage in dessen Hohlkanten somit lediglich eine Art Ausrüstung des Gurtbandes darstellt kann sie daher insbesondere auch als reine Stabilisierung für das gerade Weben des Gurtbandes dienen.

Neben dem Verhindern des Verziehens des Gurtbandes kann die Einlage bei geeigneter Material- und/oder Farbwahl gleichzeitig auch einen Indikator dafür bilden, ob eine vorgegebene zulässige Dehnung des Gurtbandes bereits einmalig erreicht oder überschritten worden ist. Hierzu weist, wie weiter oben dargelegt, das Material der Einlage zweckmäßigerweise eine Dehnung bzw. Reißfestigkeit auf, welche im allgemeinen geringer ist als diejenige der Kettfäden, was bei der Herstellung von Gurtbändern aus homogenen Material, wie sie insbesondere bei Sicherheitsgurten, die insgesamt aus einem Polyestermaterial bestehen sollen, bevorzugt wird, dadurch erreicht werden kann, daß das Material der Einlage vorgestreckt oder vorgedehnt oder sonstwie vorbehandelt ist oder aber ganz einfach entsprechende technische Daten aufweist.

Einer Verstärkung der Indikatorfunktion der Einlage dient vor allem auch die erwähnte Maßnahme einer vom übrigen Material des Gurtbandes abweichenden Farbe des Materials der Einlage.

Erläuternd ist anzuführen, daß im Zusammenhang mit der Einführung zusätzlicher Rückhalteeinrichtungen im Fahrzeug, wie insbesondere der Anordnung von Airbags, dem Sicherheitsgurt andere Aufgaben zukommen, als bei der Verwendung eines Sicherheitsgurtes als alleiniges Rückhaltemittel. Während ein als alleiniges Rückhaltemittel vorgesehener Sicherheitsgurt den Fahrzeuginsassen bei einer plötzlichen und starken Fahrzeugverzögerung möglichst unverrückbar und starr mit der Fahrzeugkarosserie verbinden soll, ist dies bei der zusätzlichen Verwendung von sonstigen Rückhaltemitteln, insbesondere von Airbags, nicht mehr erforderlich und auch nicht erwünscht. In diesem Falle soll der Sicherheitsgurt bei einer plötzlichen starken Fahrzeugverzögerung vielmehr durch Arbeitsaufnahme einen Teil der auf den Fahrzeuginsassen auszuübenden Rückhaltekräfte gegenüber der Fahrzeugkarosserie abbauen, wozu er eine bleibende Dehnung erfahren muß. Wenn der Zweck einer schonenden Abbremsung des Fahrzeugbenutzers gegenüber einer plötzlich stark verzögerten Fahrzeugkarosserie, wie sie bei Unfällen auftritt, erreicht werden soll, muß das Gurtband des Sicherheitsgurtes eine bestimmte Dehnungsfähigkeit besitzen, die bei einem bereits einmal über eine gewisse Dehnungsgrenze hinaus gedehnten Gurtband nicht mehr gegeben sein kann. Eine ins Auge fallende Anzeige für eine bereits einmal eingetretene Dehnung des Gurtbandes über ein zulässiges, gegebenenfalls niedrig angesetztes Maß hinaus erscheint daher insbesondere für Sicherheitsgurte höchst wünschenswert.

Für die Ausstattung anderer technischer Gurtbänder kann es aus sonstigen Gründen darüberhinaus auch noch zweckmäßig sein, daß die Einlage aus einem anderen, beispielsweise einem höher tragenden Material, als dem Material des Hauptteiles des Gurtbandes besteht.

Bezüglich der Ausstattung solcher sonstiger technischer Gurtbänder sieht die Erfindung in einer weiteren Ausgestaltungsform daher ferner vor, daß eine Einlage aus einem gegenüber dem Material des Hauptteiles des Gurtbandes hinsichtlich seiner Dehnung bzw. seiner Reißfestigkeit unterschiedlichen, z.B. geringfügig unterschiedlichen Material besteht und gegebenenfalls auch in das Mittelteil des Gurtbandes eingefügt ist, wobei zum einen auch hier die angestrebte Indikatorfunktion gewährleistet und durch abweichende Farben erhöht und zum anderen eine Nothaltefunktion eines technischen Gurtbandes erreicht werden kann.

Es zeigt:
- Fig.1: eine Vorrichtung zur Herstellung eines Gurtbandes; und
- Fig.2: einen Querschnitt durch das Gurtband.

In diesen Figuren bezeichnen die Bezugszeichen:
- 1 bzw. 1a: die Kantenkettfäden
- 2 bzw. 2a: die Kettfäden des Mittelteiles
- 3 bzw. 3a: die Fäden der Einlage
- 4 bzw. 4a: die Hilfsfäden
- 5 bzw. 5a: die Schließfäden
- 6 bzw. 6a: die Wirknadeln
- 7 bzw. 7a: die Schußeintragsnadeln
- 8 bzw. 8a: die Wirknadelhalter
- 9 bzw. 9a: die Schußeintragsnadelhalter
- 10 bzw. 10a: die Hilfsfadenheber
- 11 bzw. 11a: die Bürsten
- 12 bzw. 12a: die Schußfäden
- 13: das Mittelteil des Gurtbandes
- 14: den Fachhub der Kettfäden
- 15: den Fachhub der Kantenfäden
- 16: den Fachhub der Schließfäden

Im erfindungsgemäßen Verfahren zur Herstellung eines Gurtbandes mit zwei gleichen, echten Webkanten auf einer mit zwei gegenläufig arbeitenden Schußfadeneintragsnadeln arbeitenden Nadelbandwebmaschine wird das Mittelteil des Gurtbandes unter Bildung zweier Webfächer mittels der zwei in übereinanderliegenden Ebenen gegenäufig arbeitenden Schußfadeneintragsnadeln gewebt. Die beiden in symetrischer Ausbildung und Anordnung an das Mittelteil des Gurtbandes angrenzend zu webenden Kanten werden ihrerseits jeweils unter Bildung jeweils zweier Webfächer als Kanten gewebt, wobei jede der beiden Kanten mit Hilfe lediglich einer der beiden Schußfadeneintragsnadeln und lediglich eines der beiden Schußfäden gewebt wird. Ferner ist ersichtlich, daß für jede der beiden als Hohlkanten zu gestaltenden Kanten des Gurtbandes ein Schließfaden verwendet wird. Gemäß den Darstellungen wird bei einem solchen symetrisch gewebten Gurtband eine nicht-tragende, die optische Erscheinungsform des Gurtbandes beeinflussende, aus Kettfäden bestehende Einlage in die Kanten des Gurtbandes eingebaut.

## Patentansprüche

1. Verfahren zur Herstellung eines Gurtbandes (100) mit zwei gleichen Webkanten auf einer Bandwebmaschine mit zwei gegenläufig arbeitenden Schußfadeneintragsnadeln (7,7a), wobei das Gurtband (100) mit wenigstens zwei Webfächern gewebt wird und jede der beiden Kanten (19) mittels jeweils einer der beiden Schußfadeneintragsnadeln (7,7a) derart gewebt wird,
**dadurch gekennzeichnet,** daß
die zwei gleichen Webkanten (19) als echte Webkanten ausgebildet werden, daß die wenigstens zwei Webfächer für jede der Kanten als auch die Bandmitte (13) vorgesehen sind, wobei jede der beiden Kanten als Hohlkante gewebt wird oder als einlagige Kante gewebt und mittels eines von zwei symetrisch angeordneter Schließfäden (5,5a) zu einer Hohlkante (19) geschlossen wird, und daß zusätzlich in wenigstens eine der Kanten (19) oder in das Mittelteil 13 des Gutbandes eine die optische Erscheinungsform des Gurtbandes (100) beeinflussende Einlage eingewebt wird, die aus wenigstens einem Kettfaden (3,3a) besteht.

2. Verfahren nach Anspruch 1,
**dadurch gekennzeichnet,** daß
die aus wenigstens einem Kettfaden (3,3a) bestehende Einlage in dessen Längsmitte im Mittelteil (13) des Gurtbandes (100) vorgesehen wird.

3. Verfahren nach Anspruch 1,
**dadurch gekennzeichnet,** daß
die aus wenigstens einem Kettfaden (3,3a) bestehende Einlage zu diesem außermittig im Mittelteil (13) des Gurtbandes (100) vorgesehen wird.

4. Verfahren nach einem der Ansprüche 1 bis 3,
**dadurch gekennzeichnet,** daß
die aus wenigstens einem Kettfaden (3,3a) bestehende Einlage durch entsprechende Steuerung, insbesondere in einem der Webfächer (15a,15b) mitlaufend, teilweise an die Gurtoberfläche tretend gebildet wird.

5. Verfahren nach einem der Ansprüche 1 bis 4,
**dadurch gekennzeichnet,** daß
für die wenigstens einen Kettfaden (3,3a) umfassende Einlage ein Faden aus einem dem Material der tragenden Bereiche des Gurtbandes gleichem oder gleichartigem Material verwendet wird.

6. Verfahren nach einem der Ansprüche 1 bis 5,
**dadurch gekennzeichnet,** daß
für die wenigstens einen Kettfaden (3,3a) umfassende Einlage ein Faden aus einem dem Material der tragenden Bereiche des Gurtbandes hinsichtlich seiner Festigkeit und/oder Dehnung unterschiedlichem Material verwendet wird.

7. Verfahren nach einem der Ansprüche 1 bis 6,
**dadurch gekennzeichnet,** daß
für die wenigstens einen Kettfaden (3,3a) umfassende Einlage aus einem nicht-tragenden Faden, ein gegenüber dem Material der tragenden Bereiche des Gurtbandes eine geringere Dehnungsfähigkeit und Festigkeit aufweisendes Material verwendet wird.

8. Verfahren nach einem der Ansprüche 1 bis 7,
**dadurch gekennzeichnet,** daß
die Festigkeit und/oder Dehnung der wenigstens einen Kettfaden (3,3a) umfassende Einlage bei Materialeinheitlichkeit oder Materialunterschied von Gurtband und Einlage durch eine Vorbehandlung verändert wird.

9. Verfahren nach einem der Ansprüche 1 bis 8,
**dadurch gekennzeichnet,** daß
für die wenigstens einen Kettfaden (3,3a) umfassende Einlage ein Faden mit einer von der Farbe des Materials der tragenden Bereiche des Gurtbandes unterschiedlichen Farbe verwendet wird.

10. Verfahren nach einem der Ansprüche 1 bis 9,
**dadurch gekennzeichnet,** daß
für die in den Kanten (19) angeordnete Einlage ein Material verwendet wird, welches eine LängsStabilisierung für ein Geradweben des Gurtbandes bildet.

## Claims

1. Process for the production of a belt (100) with two identical selvedges on a ribbon loom with two weft needles (7, 7a) operating in opposite directions, the belt (100) being woven with at least two sheds and each of the two selvedges (19) being woven in this manner by means of one of the two weft needles (7, 7a), characterised in that the two identical selvedges (19) are in the form of real selvedges, that the at least two sheds are provided for each of the selvedges and the centre (13) of the belt, each of the two selvedges being woven in the form of a hollow selvedge or in the form of a single-ply selvedge and being closed to form a hollow selvedge (19) by means of one of two symmetrical closing threads (5, 5a), and that an insert influencing the visual appearance of the belt (100) and consisting of at least one warp thread (3, 3a) is additionally worked into at least one of the selvedges (19) or into the centre part (13) of the belt.

2. Process according to claim 1, characterised in that the insert consisting of at least one warp thread (3, 3a) is provided in the centre part (13) of the belt (100) in the longitudinal centre thereof.

3. Process according to claim 1, characterised in that the insert consisting of at least one warp thread (3, 3a) is provided in the centre part (13) of the belt (100) eccentrically thereto.

4. Process according to one of claims 1 to 3, characterised in that the insert consisting of at least one warp thread (3, 3a) is formed by appropriate control, in particular in such a manner that it follows one of the sheds (15a, 15b) and partly appears at the belt surface.

5. Process according to one of claims 1 to 4, characterised in that a thread consisting of a material identical or similar to the material of the bearing regions of the belt is used for the insert comprising at least one warp thread (3, 3a).

6. Process according to one of claims 1 to 5, characterised in that a thread consisting of a material with different strength and/or stretch from the material of the bearing regions of the belt is used for the insert comprising at least one warp thread (3, 3a).

7. Process according to one of claims 1 to 6, characterised in that a material having lower stretchability and strength than the material of the bearing regions of the belt is used for the insert comprising at least one warp tread (3, 3a).

8. Process according to one of claims 1 to 7, characterised in that the strength and/or stretch of the insert comprising at least one warp thread (3, 3a) is varied by pre-treatment when the material of the belt and the material of the insert are the same or different.

9. Process according to one of claims 1 to 8, characterised in that a tread of a colour different from the colour of the material of the bearing regions of the belt is used for the insert comprising at least one warp tread (3, 3a).

10. Process according to one of claims 1 to 9, characterised in that a material providing longitudinal stabilisation for straight weaving of the belt is used for the insert arranged in the selvedges (19).

## Revendications

1. Procédé de fabrication d'une sangle (100) comprenant deux lisières identiques sur une machine à tisser les sangles, qui comprend deux aiguilles (7, 7a) d'introduction du fil de trame travaillant l'une en sens inverse de l'autre, la sangle (100) étant tissée avec au moins deux pas de chaîne et chacune des deux lisières (19) étant tissée au moyen d'une des deux aiguilles (7, 7a) d'introduction du fil de trame,
**caractérisé en ce que** les deux lisières tissées identiques (19) sont constituées par de véritables lisières tissées, en ce que les au moins deux pas de chaîne pour chacune des lisières sont aussi prévus pour le milieu de sangle (13), chacune des deux lisières étant tissée en lisière creuse ou en lisière à une seule couche et étant fermée en une lisière creuse (19) au moyen de deux fils de fermeture (5, 5a) disposés symétriquement, et en ce que, en supplément, une insertion, qui est composée d'au moins un fil de chaîne (3, 3a) et qui modifie l'aspect visuel de la sangle (100), est tissée dans au moins une des lisières (19) ou dans la partie centrale (13) de la sangle.

2. Procédé selon la revendication 1,
**caractérisé en ce que** l'insertion composée d'au moins un fil de chaîne (3, 3a) est prévue dans la partie médiane (13) de la sangle (100) dans le milieu de sa longueur.

3. Procédé selon la revendication 1,
**caractérisé en ce que** l'insertion composée d'au moins un fil de chaîne (3, 3a) est prévue dans la partie médiane (13) de la sangle (100) en position décentrée par rapport à celle-ci.

4. Procédé selon l'une des revendications 1 à 3,
**caractérisé en ce que** l'insertion composée d'au moins un fil de chaîne (3, 3a) est formée par commande appropriée, en particulier en accompagnement dans un des pas de chaîne (15a, 15b) en apparaissant partiellement à la surface de la sangle.

5. Procédé selon l'une des revendications 1 à 4,
**caractérisé en ce que**, pour l'insertion comprenant au moins un fil de chaîne (3, 3a), on utilise un fil fait d'une matière identique ou similaire à la matière des zones portantes de la sangle.

6. Procédé selon l'une des revendications 1 à 5,
**caractérisé en ce que**, pour l'insertion comprenant au moins un fil de chaîne (3, 3a), on utilise un fil fait d'une matière différente de la matière des zones portantes de la sangle, sous l'aspect de sa résistance mécanique et/ou de son allongement.

7. Procédé selon l'une des revendications 1 à 6,
**caractérisé en ce que**, pour l'insertion faite d'un fil non travaillant comprenant au moins un fil de chaîne (3, 3a), on utilise un fil fait d'une matière qui, comparativement à la matière des zones portantes de la sangle, présente une plus faible capacité d'allongement et une plus faible résistance mécanique.

8. Procédé selon l'une des revendications 1 à 7,
**caractérisé en ce que**, dans le cas d'une unicité de matière ou d'une différence de matière entre la sangle et l'insertion, la résistance mécanique et/ou l'allongement de l'insertion comprenant au moins un fil de chaîne (3, 3a) est modifié par un traitement préalable.

9. Procédé selon l'une des revendications 1 à 8,
**caractérisé en ce que**, pour l'insertion comprenant au moins un fil de chaîne (3, 3a), on utilise un fil ayant une couleur différente de la couleur de la matière des zones portantes de la sangle.

10. Procédé selon l'une des revendications 1 à 9,
**caractérisé en ce que**, pour l'insertion disposée dans les lisières (19), on utilise une matière qui forme une stabilisation longitudinale pour un tissage droit de la sangle.
